# FASCICULE DE BREVET EUROPEEN

(11) **EP 0 059 272 B1**
(45) Date de publication et mention de la délivrance du brevet: **29.08.1984**
(21) Numéro de dépôt: 81200646.8
(22) Date de dépôt: 12.06.1981
(51) Int. Cl.: F25D 3/10, F25J 1/00

(54) **Refroidisseur cryogénique à liaison thermique perfectionnée**
Kryogene Kühlvorrichtung mit verbesserter thermischer Verbindung
Cryogenic refrigerator with improved thermal-coupling device

(30) Priorité: 26.02.1981 FR 8104070
(43) Date de publication de la demande: 08.09.1982
(73) Titulaire: ABG SEMCA S.A., 31016 Toulouse Cédex (FR)
(72) Inventeur: Jaecques, Gérard, F-31140 St-Alban (FR)
(74) Mandataire: Grynwald, Albert

## Description

L'invention concerne un refroidisseur cryogénique, du type comprenant une sonde pourvue d'une extrémité refoidie par détente d'un gaz; elle vise particulièrement les refroidisseurs fonctionnant en circuit fermé suivant les cycles thermodynamiques de Stirling, de Gifford, de Vuil- leumier, de Brayton ou de Joule-Thomson.

Ces refroidisseurs sont maintenant bien connus et sont constitués de deux parties:
- un groupe moto-compresseur ou un moto- oscillateur »chaud« ayant pour fonction de générer un débit de gaz sous pression ou une oscillation de pression,
- une sonde de forme cylindrique, ayant une extrémité dans laquelle est réalisée une détente de gaz engendrant une production de froid, cette extrémité dite froide ou refroidie étant disposée dans un cryostat appelé à assurer une isolation thermique de celle-ci.

Ces refroidisseurs servent à refroidir un échantillon, notamment un ou plusieurs détecteurs infra-rouges, et à maintenir celui-ci à très basse température, par exemple de l'ordre de 70° à 80° K (degré Kelvin). On utilise de préférence un cryostat à double enveloppe sous-vide dans lequel est fixé l'échantillon, de façon que cet échantillon et le cryostat forment un ensemble indépendant par rapport à la sonde, qui puisse être séparé de celle-ci sans avoir à refraire le vide à chaque mise en place.

L'invention s'applique à ce type de refroidisseurs dont les avantages sont bien connus de l'homme du métier.

L'échantillon étant situé dans la double enveloppe du cryostat, il est nécessaire dans ce type de dispositif d'assurer une liaison thermique entre l'extrémité refroidie de la sonde et l'enveloppe intérieure du cryostat sur laquelle est fixé l'échantillon.

Plusieurs solutions sont connues et utilisées depuis de nombreuses années pour assurer cette liaison thermique. L'enveloppe intérieure du cryostat est formée par une paroi cylindrique fermée par un fond circulaire au-dessous duquel est fixé l'échantillon, et toutes les solutions utilisées ont consisté à réaliser une liaison thermique entre l'extrémité refroidie de la sonde et le fond circulaire de l'enveloppe interne; toutefois, aucune de ces solutions n'est entièrement satisfaisante, chacune possédant des défauts qui lui sont spécifiques et qui sont résumés ci-après.

Une première solution (brevet US 4194119) consiste à disposer un ressort métallique entre l'extrémité refroidie de la sonde et le fond de l'enveloppe; toutefois, la transmission thermique obtenue est très médiocre en raison de la faible section de conduction thermique et des contacts de surface réduite entre le ressort et les deux éléments qu'il relie.

Une autre solution consiste à bourrer l'espace compris entre l'extrémité refroidie de la sonde et le fond de l'enveloppe au moyen de paillettes métalliques, éponges métalliques ou matériau équivalent. Cette solution est peu pratique et la mise en place du matériau est une opération délicate; de plus, à chaque démontage de la sonde (par rapport au cryostat), ces éléments doivent être soigneusement nettoyés, le matériau assurant la liaison thermique étant à changer chaque fois.

Une autre solution consiste à disposer entre l'extrémité refroidie de la sonde et le fond de l'enveloppe une pastille de métal mou, qui est écrasée entre ces deux éléments; toutefois, ce type de dispositif est inapte à autoriser des dilatations longitudinales notables de la sonde et ne peut fonctionner que dans une plage étroite de température; en outre, les pièces formant la sonde et l'enveloppe interne de cryostat doivent être usinées avec de très faibles tolérances pour que le montage puisse s'effectuer correctement. De plus, les vibrations longitudinales de la sonde sont directement transmises à l'enveloppe du cryostat et donc à l'échantillon, ce qui constitue un très grave défaut dans le cas où l'échantillon est formé par des détecteurs infra-rouges. Par ailleurs, la pastille de métal mou écrasé entraine la formation d'incrustations dans la sonde et l'enveloppe, et le nettoyage de ces éléments est difficile à réaliser à chaque démontage, la pastille de métal mou étant généralement à changer.

Une autre solution consiste à fixer la sonde dans le cryostat par l'intermédiaire d'un dispositif à ressort qui maintient l'extrémité de la sonde directement en appui contre le fond de l'enveloppe interne (avec éventuellement présence d'une graisse ou d'un vernis). Cette solution présente l'inconvénient de conduire à une complexité mécanique plus grande; de plus, elle ne supprime pas le défaut de la solution précédente, relatif à la transmission des vibrations longitudinales de la sonde à l'échantillon.

On connait également (brevet US 3 306 075) un système de liaison thermique à ressorts interposé entre la paroi latérale cylindrique de la sonde et la paroi latérale cylindrique de l'enveloppe intérieure du cryostat. Ce système connu est d'une construction complexe et encombrante; de plus il est inutilisable avec des cryostats où la sonde est ajustée dans ledit cryostat avec un jeu périphérique relativement faible.

Enfin, il est connu (brevet US 3807188) un système de liaison thermique comportant une chambre dont la paroi externe présente une souplesse dans le sens longitudinal et qui est remplie d'un liquide tel que du mercure. Ce système connu est très complexe et oblige à prévoir une enveloppe interne de cryostat ayant un fond de forme spéciale.

La présente invention se propose de fournir une solution au problème de liaison thermique des refroidisseurs cryogéniques, qui soit exempte des défauts des solutions tradition- ne!les et donne entière satisfaction.

Un objectif de l'invention est en particulier de fournir un refroidisseur cryogénique bénéficiant d'une liaison thermique de bonne qualité entre l'extrémité refroidie de la sonde et l'enveloppe du cryostat sur laquelle est fixé l'échantillon.

Un autre objectif de l'invention est de fournir un refroidisseur cryogénique, dont la sonde puisse être aisément montée dans le cryostat ou démontée par rapport à celui-ci, sans avoir à changer un quelconque élément ou à effectuer un quelconque nettoyage.

Un autre objectif essentiel de l'invention est d'éviter toute transmission de vibrations longitudinales entre la sonde et l'échantillon.

Un autre objectif est de permettre un fonctionnement du refroidisseur dans une large plage de température.

Un autre objectif est de fournir un refroidisseur cryogénique qui atteigne les objectifs précédents, tout en étant de structure simple et en autorisant de larges tolérances de fabrication pour la sonde et le cryostat.

Dans la description qui suit, le terme »longitudinal« désigne la direction s'étendant le long de la sonde ou du cryostat, parallèlement à l'axe de ces éléments, et le terme »radial« désigne une direction perpendiculaire allant de l'axe de la sonde vers la périphérie ou inversement.

Le refroidisseur cryogénique visé par cette invention est du type comprenant une sonde pourvue d'une extrémité refroidie par détente de gaz et fermée par un fond, un cryostat à double enveloppe sous vide dont l'enveloppe intérieure formée par une paroi cylindrique fermée par un fond est adaptée pour contenir l'extrémité refroidie de la sonde, un échantillon à refroidir, notamment un ou des détecteurs infra-rouges, fixés dans la double enveloppe du cryostat sur le fond de l'enveloppe intérieure et une pièce de liaision thermique bonne conductrice de chaleur positionnée dans l'espace libre compris entre ledit fond de la sonde et le fond de l'enveloppe intérieure du cryostat. Selon la présente invention, la pièce de liaison thermique de ce refroidisseur cryogénique:
a) est d'un seul tenant,
b) possède un talon de fixation central par lequel elle est fixée sur le fond fermant l'extrémité de la sonde,
c) présente une forme générale de révolution autour de l'axe longitudinal de la sonde adaptée pour lui conférer une élasticité radiale propre,
d) est pourvue de surfaces périphériques venant en appui sous l'effet de ladite élasticité, contre la paroi cylindrique de l'enveloppe interne, sur le pourtour de l'espace libre précité compris entre le fond de la sonde et le fond de l'enveloppe intérieure du cryostat.

Pour conférer l'élasticité radiale propre ladite pièce comporte de préférence une pluralité de fentes longitudinales réparties sur son pourtour à l'exception de son talon.

Ainsi, l'invention réalise une liaison thermique entre l'extrémité refroidie de la sonde et la paroi cylindrique du cryostat, la ou les pièces de liaison étant en appui contre cette paroi cylindrique et fixée sur la sonde. Le contact de la ou des pièces de liaison thermique avec le cryostat et la sonde d'effectue par une pluralité de surfaces de contact ou par une surface de contact étendue, cependant que la section de conduction s'étendant selon un cylindre peut être de dimension importante, de sorte que l'invention permet d'at- teindre d'excellentes performances thermiques et d'obtenir un écart de température de valeur très faible entre l'extrémité refroidie de la sonde et l'échantillon.

De plus, la sonde et la ou les pièces de liaison thermique fixées sur celle-ci sont libres longitudinalement puisque ces pièces viennent simplement en appui contre la paroi cylindrique du cryostat: la sonde est donc libre de se déformer longitudinalement, ce qui autorise un fonctionnement du refroidisseur dans une large gamme de température; en outre, les tolérances de fabrication sont très larges, tant dans le sens longitudinal que radial (puisque l'appui de la ou des pièces de liaison thermique est produit par l'élasticité radiale de ces dernières sans contact avec le fond interne du cryostat); par ailleurs, les vibrations longitudinales de la sonde ne sont pas transmises à l'échantillon en raison notamment de cette absence de contact entre la sonde et le fond de l'enveloppe interne du cryostat.

L'invention ayant été exposée dans sa forme générale, d'autres caractéristiques et avantages se dégageront de la description qui suit en référence des dessins annexés, lesquels en présentent à titre d'exemples non limitatifs des modes de réalisation; sur ces dessins qui font partie intégrante de la description:
la fig. 1 est une vue d'ensemble d'un refroidisseur cryogénique conforme à l'invention, les moyens connus de ce refroidisseur ayant simplement été schématisés sur cette figure,
la fig. 2 est une vue en perspective de détail de la pièce de liaison thermique équipant ledit refroidisseur,
les fig. 3, 4 et 5 sont des vues partielles, illustrant d'autres modes de réalisation de l'invention.

Le refroidisseur cryogénique représenté schématiquement à titre d'exemple à la fig. 1 comprend deux ensembles séparés 1 et 2 reliés par un tube de liaison 3. L'ensemble 1 peut être un groupe moto-compresseur ou un groupe moto- oscillateur, adapté pour générer un débit de gaz sous pression ou une oscillation de pression dans le tube 3.

L'ensemble 2 comprend une sonde schématisée en 4 (en soi bien connue), comportant une extrémité refroidie 5 dans laquelle s'effectue une détente de gaz productrice de froid. Cette sonde est fixée par des moyens de fixation classiques (non représentés) sur un cryostat 6 formé par une enveloppe externe 7 et une enveloppe interne 8 entre lesquelles est réalisé un vide poussé.

L'enveloppe interne 8 est constituée par une paroi cylindrique 8a et par un fond circulaire 8b; l'extrémité refroidie 5 de la sonde est logée dans l'enveloppe 8 au voisinage du fond 8b. Un échantillon à refroidir par exemple un ou plusieurs détecteurs infra-rouges 9, est collé sous le fond 8b entre les deux enveloppes du cryostat.

Les divers organes décrits jusqu'à présent sont classiques et ne seront pas davantage détaillés.

Selon l'invention une pièce de liaison thermique 10 qui a été représentée en perspective à échelle dilatée à la fig. 2, est fixée sur l'extrémité refroidie 5 de la sonde.

Cette pièce réalisée en métal bon conducteur de la chaleur tel que cuivre, laiton, aluminium ... comprend un talon de fixation 11 qui permet de la fixer sur l'extrémité refroidie 5 et des languettes d'appui telles que 12 séparées par des fentes longitudinales telles que 13, qui présentent une élasticité radiale.

Le talon d'appui 11 est adapté pour se fixer sur l'extrémité 5 de la sonde avec un contact surfacique étendu. En l'exemple de la fig. 1 où la sonde 4 possède une extrémité refroidie 5 fermée par un fond plat circulaire 5a, le talon 11 présente la forme d'un disque plat appliqué et collé contre le fond plat 5a.

Chaque languette d'appui 12 possède une surface d'appui en forme de portion de cylindre et se trouve radialement en saillie par rapport au talon 11 de façon à venir en appui contre la paroi cylindrique 8a de l'enveloppe 8, sans contact avec le fond 8b. La pièce 10 réalise ainsi une liaison thermique avec l'enveloppe interne 8 par une pluralité de contacts répartis sur son pourtour. On peut, le cas échéant, augmenter la qualité de ces contacts en recouvrant les surfaces de contact des languettes au moyen d'un produit visqueux (graisse bonne conductrice...).

Lors du montage ou du démontage de la sonde, la pièce de liaison thermique 10 glisse par l'effet de son élasticité radiale le long de la paroi cylindrique 8a du cryostat sand aucune difficulté de mise en place.

La fig. 3 montre une variante de pièce de liaison 14 dans laquelle le talon 15 présente le même diamètre que le fond plat circulaire de la sonde et est collé sur toute la surface de celui-ci pour augmenter le contact surfacique entre ces éléments. Dans cette variante, les languettes 16 viennent radialement en saillie en appui contre la paroi cylindrique grâce à une surépaisseur externe qu'elles présentent.

La fig. 4 montre une autre variante dans laquelle l'extrémité refroidie de la sonde comporte une tête 5b de diamètre réduit; la pièce de liaison 17 présente un talon ajouré 18 qui est adapté pour s'engager autour de cette tête. Dans cette variante, la tête est lisse et le talon 18 est collé autour de celle-ci.

Dans la variante représentée à la fig. 5, la tête 5c est pleine et filetée sur son pourtour, et le talon 19 de la pièce de liaison est taraudé et vissé sur cette tête.

L'invention permet d'écarter tous les inconvénients des solutions traditionnelles et confère à la liaison thermique du refroidisseur tous les avantages souhaitables:
- excellentes performances thermiques,
- faculté de fonctionnement dans une large plage de température,
- absence de transmission des vibrations longitudinales de la sonde,
- absence de résidu lors des démontage et, donc, pas d'opération de nettoyage à exécuter,
- simplicité et larges tolérances de fabrication.

## Revendications

1. Refroidisseur cryogénique, du type comprenant une sonde (4) pourvue d'une extrémité (5) refroidie par détente de gaz et fermée par un fond (5a), un cryostat (6) à double enveloppe sous vide dont l'enveloppe intérieure (8) formée par une paroi cylindrique (8a) fermée par un fond (8b) est adaptée pour contenir l'extrémité refroidie (5) de la sonde, un échantillon à refroidir (9), notamment un ou des détecteurs infra-rouges, fixé dans la double enveloppe du cryostat sur le fond (8b) de l'enveloppe intérieure et une pièce de liaison thermique (10) bonne conductrice de chaleur positionnée dans l'espace libre compris entre ledit fond (5a) de la sonde et le fond (8b) de l'enveloppe intérieure (8) du cryostat, ledit refroidisseur cryogénique étant caractérisé en ce que la pièce de liaison thermique:
a) est d'un seul tenant,
b) possède un talon de fixation central (11) par lequel elle est fixée sur le fond (5a) fermant l'extrémité de la sonde,
c) présente une forme générale de révolution autour de l'axe longitudinal de la sonde adaptée pour lui conférer une élasticité radiale propre,
d) est pourvue de surfaces périphériques venant en appui sous l'effet de ladite élasticité, contre la paroi cylindrique (8a) de l'enveloppe interne, sur le pourtour de l'espace libre précité compris entre le fond (5a) de la sonde et le fond (8b) de l'enveloppe intérieure du cryostat.

2. Refroidisseur cryogénique selon la revendication 1, caractérisé en ce que la pièce de liaison thermique possède une pluralité de fentes longitudinales (13) réparties sur son pourtour à l'exception de son talon (11), en vue de lui conférer l'élasticité radiale précitée.

3. Refroidisseur cryogénique selon l'une des revendications 1 ou 2, dans laquelle la sonde (4) possède une extrémité refroidie (5) fermée par un fond plat circulaire (5a), caractérisé en ce que la pièce de liaison thermique (10,14) est fixée sur ce fond plat (5a) par son talon (11, 15) en forme de disque plat, appliqué contre ledit fond plat.

4. Refroidisseur cryogénique selon la revendication 3, caractérisé en ce que le talon (11, 15) en forme de disque plat est collé contre le fond plat (5a) de l'extrémité refroidie (5) de sonde.

5. Refroidisseur cryogénique selon l'une des revendications 1 ou 2, caractérisé en ce que la sonde (4) comporte une extrémité refroidie (5) dont le fond présente la forme d'une tête (5b, 5c) de diamètre réduit, la pièce de liaison thermique ayant un talon ajouré (18, 19) adapté à ladite tête et engagé autour de celle-ci.

6. Refroidisseur cryogénique selon la revendication 5, caractérisé en ce que la tête (5c) de l'extrémité refroidie (5) est filetée, le talon (19) de la pièce de liaison étant taraudé et vissé sur celle-ci.

7. Refroidisseur cryogénique selon la revendication 5, caractérisé en ce que le talon (18) de la pièce est collé autour de la tête (5b) de l'extrémité refroidie (5).

8. Refroidisseur cryogénique selon l'une des revendications précédentes, dans lequel la pièce de liaison thermique est réalisée en métal bon conducteur de la chaleur.

## Patentansprüche

1. Tiefsttemperatur-Kühlvorrichtung, vom Typ mit einer Sonde (4), die ein durch Entspannung eines Gases gekühltes Ende (5) aufweist, das durch einen Boden (5a) geschlossen ist, einem Kryostat (6) mit doppelwandiger evakuierter Hülle, deren durch eine zylindrische Wandung (8a) und durch einen Boden (8b) geschlossene Innenhülle (8) so ausgebildet ist, daß sie das gekühlte Ende (5) der Sonde enthalten kann, einer zu kühlenden Probe (9), insbesondere ein oder mehrere Infrarotdetektoren, die in der Doppelhülle des Kryostats auf dem Boden (8b) der Innenhülle befestigt sind, und einem gut wärmeleitenden thermischen Verbindungsteil (10), das in dem freien Raum zwischen dem genannten Boden (5a) der Sonde und dem Boden (8b) der Innenhülle (8) des Kryostats angeordnet ist, wobei die Tiefsttemperatur-Kühlvorrichtung dadurch gekennzeichnet ist, daß das thermische Verbindungsteil:
a) einteilig ist,
b) einen zentralen Befestigungsabsatz (11) besitzt, durch den es auf dem Boden (5a) befestigt ist, welcher das Ende der Sonde verschließt,
c) eine allgemein rotationssymmetrische Form um die Längsachse der Sonde aufweist, die geeignet ist, um ihm eine radiale Eigenelastizität zu verleihen,
d) mit Umfangsflächen versehen ist, die unter der Wirkung der genannten Elastizität gegen die zylindrische Wandung (8a) der Innenhülle abgestützt sind, und zwar am Umfang des genannten freien Raumes zwischen dem Boden (5a) der Sonde und dem Boden (8b) der Innenhülle des Kryostats.

2. Tiefsttemperatur-Kühlvorrichtung nach Anspruch 1, dadurch gekennzeichnet, daß das thermische Verbindungsteil eine Mehrzahl von Längsschlitzen (13) besitzt, die über seinen Umfang mit Ausnahme seines Absatzes (11) verteilt sind, um ihm die genannte radiale Elastizität zu verleihen.

3. Tiefsttemperatur-Kühlvorrichtung nach Anspruch 1 oder 2, bei welcher die Sonde (4) ein gekühltes Ende (5) besitzt, welches durch einen kreisrunden flachen Boden (5a) verschlossen ist, dadurch gekennzeichnet, daß das thermische Verbindungsteil (10, 14) auf diesem flachen Boden (5a) über seinen Absatz (11, 15) in Form einer flachen Scheibe befestigt ist, welche gegen diesen flachen Boden angelegt ist.

4. Tiefsttemperatur-Kühlvorrichtung nach Anspruch 3, dadurch gekennzeichnet, daß der die Form einer flachen Scheibe aufweisende Absatz (11, 15) gegen den flachen Boden (5a) des gekühlten Endes (5) der Sonde geklebt ist.

5. Tiefsttemperatur-Kühlvorrichtung nach Anspruch 1 oder 2, dadurch gekennzeichnet, daß die Sonde (4) ein gekühltes Ende (5) umfaßt, dessen Boden die Form eines Kopfstücks (5b, 5c) verminderten Durchmessers aufweist, wobei das thermische Verbindungsteil einen mit einer Aussparung versehenen Absatz (18,19) aufweist, der an das genannte Kopfstück angepaßt und um dieses herum aufgesetzt ist.

6. Tiefsttemperatur-Kühlvorrichtung nach Anspruch 5, dadurch gekennzeichnet, daß das Kopfstück (5c) des gekühlten Endes (5) mit Gewinde versehen ist und der Absatz (19) des Verbindungsteiles ein Gewinde aufweist und darauf aufgeschraubt ist.

7. Tiefsttemperatur-Kühlvorrichtung nach Anspruch 5, dadurch gekennzeichnet, daß der Absatz (18) des Teiles um das Kopfstück (5b) des gekühlten Endes (5) herum angeklebt ist.

8. Tiefsttemperatur-Kühlvorrichtung nach einem der vorstehenden Ansprüche, bei welcher das thermische Verbindungsteil aus gut wärmeleitfähigem Metall gebildet ist.

## Claims

1. Cryogenic cooling device of the type comprising a probe (4) provided with an extremity (5) cooled by expansion of a gas and closed by a bottom (5a), a cryostat (6) with double envelope under vacuum, the inner envelope (8) of which formed by a cylindrical wall (8a) closed by a bottom (8b) is adapted to contain the cooled extremity (5) of the probe, a sample to be cooled (9), in particular one or more infrared detectors, fixed in the double envelope of the cryostat on the bottom (8b) of the inner envelope, and a thermal connecting piece (10) of good thermal conductivity located in the free space between said bottom (5a) of the probe and the bottom (8b) of the inner envelope (8) of the cryostat, the cryogenic cooling device being characterized in that the thermal connecting piece:
a) is in one piece,
b) comprises a central securing heel (11) by which it is fixed on the bottom (5a) closing the extremity of the probe,
c) has a general revolution form about the longitudinal axis of the probe adapted to impart to it a radial inherent elasticity,
d) is provided with peripheral surfaces coming to bear under the effect of the said elasticity against the cylindrical wall (8a) of the inner envelope on the periphery of the aforementioned free space between the bottom (5a) of the probe and the bottom (8b) of the inner envelope of the cryostat.

2. Cryogenic cooling device according to claim 1, characterized in that the thermal connecting piece comprises a plurality of longitudinal slots (13) distributed on its periphery with the exeption of its heel (11) in order to impart thereto the aforementioned radial elasticity.

3. Cryogenic cooling device according to one of claims 1 or 2 in which the probe (4) comprises a cooled end (5) closed by a circularly flat bottom (5a), characterized in that the thermal connecting piece (10, 14) is fixed on said flat bottom (5a) by its heel (11, 15) in the form of a flat disc applied against said flat bottom.

4. Cryogenic cooling device according to claim 3, characterized in that the heel (11, 15) having the form of a flat disc is adhered against the flat bottom (5a) of the cooled extremity (5) of the probe.

5. Cryogenic cooling device according to one of claims 1 or 2, characterized in that the probe (4) comprises a cooled extremity (5) whose bottom has the form of a head (5b, 5c) of reduced diameter, the thermal connecting piece having a recessed heel (18, 19) adapted to said head and engaged around the latter.

6. Cryogenic cooling device according to claim 5, characterized in that the head (5c) of the cooled extremity (5) is threaded, the heel (19) of the connecting piece being threaded and screwed thereon.

7. Cryogenic cooling device according to claim 5, characterized in that the heel (18) of the piece is adhered round the head (5b) of the cooled extremity (5).

8. Cryogenic cooling device according to any one of the preceding claims in which the thermal connecting piece is made from metal of good thermal conductivity.
